# EUROPÄISCHE PATENTSCHRIFT

(11) **EP 3 945 197 B1**
(45) Veröffentlichungstag und Bekanntmachung des Hinweises auf die Patenterteilung: **10.08.2022**
(21) Anmeldenummer: 21186640.5
(22) Anmeldetag: 20.07.2021
(51) Int. Cl.: E06B 9/266, E06B 9/42

(54) **UNIVERSALHALTERUNG FÜR KLEBEADAPTER**
UNIVERSAL SUPPORT FOR ADHESIVE ADAPTERS
SUPPORT UNIVERSEL POUR ADAPTATEURS ADHÉSIFS

(30) Priorität: 31.07.2020 DE 102020120334
(43) Veröffentlichungstag der Anmeldung: 02.02.2022
(73) Patentinhaber: tesa nie wieder bohren GmbH, 63457 Hanau (DE)
(72) Erfinder: Helgers, Thorsten, 63225 Langen (DE)
(74) Vertreter: Patentanwälte Gierlich & Pischitzis Partnerschaft mbB

(56) Entgegenhaltungen:
- EP-A2- 0 896 807
- WO-A1-94/21157
- WO-A1-2019/141969
- DE-A1-102009 008 461
- DE-U1- 20 315 323

## Beschreibung

### Gebiet der Erfindung

Die Erfindung betrifft eine Halterung zur bohrlochlosen Befestigung von Gegenständen an haftfähigen Untergründen und insbesondere eine Halterung, die zur Befestigung einer Vielzahl unterschiedlicher Gegenstände geeignet ist. Die Erfindung betrifft dabei insbesondere eine zur Befestigung von Jalousien oder Rollos direkt an einer Fensterfläche oder einem Fensterrahmen oder einem Türrahmen geeignete Halterung.

### Stand der Technik

Aus der DE 20 2018 106 139 U1 ist ein Klemmträger bekannt, der paarweise eingesetzt dem Abhängen von Sonnen- und Blickschutzeinrichtungen dient und der mit einem Tragkörper mit zwei Klemmwangen auf einen oberen Querholm eines Fenster- oder eines Türflügels aufsetzbar ist. Ein derartiger Klemmträger dient zur direkten Befestigung, insbesondere von Rollos und Jalousien, insbesondere an Fensterrahmen, wobei der Klemmträger in den Fensterrahmen geklemmt wird. Derartige bekannte Klemmträger sind allerdings nachteilhaft auf zu ihren Abmessungen passende Fensterrahmen beschränkt. Des Weiteren machen derartige Klemmträger nachteilhaft das Einklemmen einer Fensterdichtung erforderlich, was die Dichtwirkung hinsichtlich Lärms und Temperatur beeinträchtigen kann. Ebenso ist für die Verwendung eine relativ beschränkte Diversität der Rollohalterung durch die Abmessungen von am Klemmträger vorgesehene Aufnahmen vorhanden. Dies schränkt die Anwendung auf eine bestimmte Geometrie geeigneter zu befestigender Objekte ein. Des Weiteren ist die Positionierung von Rollos an Fensterrahmen durch den festgelegten Abstand zur Klemmung, insbesondere vertikal, nicht variabel.

Aus der EP 1 338 228 B1 ist ein Befestigungsmittel bekannt, mittels dem Vorhangstangen und Ähnliches an Wänden oder Fensterrahmen befestigbar sind. Das Befestigungsmittel weist ein Basiselement auf, das eine Befestigungsfläche und eine sich senkrecht von der Befestigungsfläche erstreckende Auflagefläche hat. Das Befestigungsmittel weist außerdem ein Klemmelement zum Festlegen eines auf der Auflagefläche liegenden Profilelementes an das Basiselement auf. Auf der Oberfläche der Befestigungsfläche, die der Auflagefläche gegenüberliegt, ist ein Klebefolienstreifen zur Verklebung des Befestigungsmittels an einer Haftoberfläche aufgebracht, wobei der Klebefolienstreifen durch Verstreckung in Richtung der Verklebungsebene lösbar ist. Mit derartigen Klebefolienstreifen können jedoch nur geringe Haltekräfte erzielt werden, wobei die Klebefolienstreifen darüber hinaus eine unzulängliche Haltbarkeit aufweisen, insbesondere, wenn Belastungen anliegen, wie sie bei der Montage und auch bei der routinemäßigen Handhabung von Rollos oder Jalousien auftreten. Des Weiteren schränkt die Geometrie der Klemmelemente die Anwendung nachteilhaft auf bestimmte geeignete Objekte ein. Aus der DE 10 2009 008 461 A1 ist eine Schnurspannerbefestigungsvorrichtung an einem an mindestens zwei parallel zu zwei ersten Rahmenschenkeln eines Fensters verlaufenden Führungsschnüren verschieblich geführten Schiebevorhang bekannt, bei der beide Enden jeder Führungsschnur jeweils mit einem Schnurspanner an den beiden quer zu den ersten Rahmenschenkeln verlaufenden zweiten Rahmenschenkeln des Fensters befestigt sind. Zur Befestigung eines hierfür ebenfalls von der DE 10 2009 008 461 A1 vorgeschlagenen geeigneten Schnurspanners am Rahmen eines Fensters ist ein Klebeträger vorgesehen. Die Schnurspannerbefestigungsvorrichtung ist nachteilhaft auf die Befestigung des Schnurspanners beschränkt und als Universalhalterung nicht geeignet.

Aus der WO 2019/141 969 A1 ist eine Montagevorrichtung mit einem Halterungselement und einer Abdeckung für ein Befestigungsmittel eines zu montierenden Objekts bekannt, bei der das Halterungselement mittels eines Klebepads und einer Stiftanordnung an einer Montagefläche befestigt wird, wobei der Stift oder die Stifte das Gewicht des zu montierenden Objekts tragen soll und das Klebepad eine Bewegung der Stifte in Bezug auf die Montagefläche verhindern soll. Die Montagevorrichtung ist mit dem Halterungselement und der mit dem Halterungselement korrespondierenden Abdeckung modular aufgebaut, um nicht auf die Montage eines einfachen Hakens beschränkt zu sein, sondern für verschiedene Befestigungsmittel geeignet zu sein. Hierfür stehen nachteilhaft jeweils für unterschiedliche Befestigungsmittel konzipierte individuell entsprechend verschiedenartig ausgebildete Halterungselemente und Abdeckungen zur Verfügung. Eine weitere Universalhalterung ist aus WO 94/21157 A1 bekannt und beschreibt eine Halterung zum Anbringen eines Gegenstandes an einen Haftgrund mit einem Halterelement und einem Adapter, wobei das Halterelement zur Befestigung an dem Gegenstand vorgesehen und geeignet ausgebildet ist, und der Adapter zur Befestigung an dem Haftgrund mit einem Klebemittel vorgesehen und geeignet ausgebildet ist, und das Halterelement als ein für den Adapter geeignetes Gehäuse derart ausgebildet ist, dass das Halterelement auf den auf den Haftgrund geklebten Adapter derart aufschiebbar ist, dass der Adapter formschlüssig in dem Inneren des Gehäuses beherbergt und fixierbar ist, sodass das Halterelement an dem Adapter befestigt ist, wobei das Gehäuse einen Rahmen mit einer Abdeckung und einer seitlichen Öffnung aufweist, und im Inneren des Gehäuses eine erste schienenartige Aufnahme zur Beherbergung des Adapters vorgesehen ist.

Aus der DE 20 2009 000 057 U1 ist ein Montagesystem zur Anbringung von Halterungselementen an einem Untergrund bekannt, das ein Befestigungselement mit einem tellerartigen Grundkörper umfasst. Der Grundkörper weist eine zum Untergrund hin offene Ausnehmung zur Aufnahme eines Haftmittels zwischen Untergrund und Befestigungselement auf. Für eine Verbindung mit dem Halterungselement weist der Grundkörper an seiner dem Untergrund zugewandten Seite eine Mehrkantaussparung zur formschlüssigen Aufnahme eines Schraubenkopfs auf, wobei der Kopf der Schraube in der Mehrkantaussparung formschlüssig aufgenommen wird und der Schaft der Schraube sich durch eine zentrische Bohrung des Grundkörpers hindurch erstreckt. Auf das durch die zentrische Bohrung des Grundkörpers ragende Gewinde der Schraube kann ein Halterungselement mit einem geeigneten Gegengewinde aufgeschraubt werden. Die möglichen Anwendungen des Montagesystems sind dadurch entsprechend eingeschränkt. Für eine Befestigung von Gegenständen mit einem Loch ist eine entsprechend nachteilhaft außenseitig an dem Montagesystem anzubringende Mutter vorgesehen. Zur Befestigung von Gegenständen mit mehr als einem Loch werden nachteilhaft eine entsprechende Mehrzahl von Montagesystemen benötigt.

### Aufgabe

Die Aufgabe der Erfindung besteht darin, eine Halterung zur bohrlochlosen Befestigung von Gegenständen an haftfähigen Untergründen bereitzustellen, die zur Befestigung einer Vielzahl unterschiedlicher Gegenstände und insbesondere zur Befestigung von Jalousien oder Rollos insbesondere direkt an einer Fensterfläche oder einem Fensterrahmen oder Türrahmen geeignet ist. Dabei soll die Halterung insbesondere deren wünschenswert einfache Verwendung beim bestimmungsgemäßen Anbringen von Gegenständen ermöglichen.

### Lösung

Diese Aufgabe wird durch die Erfindung mit den Merkmalen des unabhängigen Anspruchs gelöst. Vorteilhafte Weiterbildungen der Erfindung sind in den Unteransprüchen und auf den unabhängigen Anspruch rückbezogenen nebengeordneten Ansprüchen gekennzeichnet. Der Wortlaut sämtlicher Ansprüche wird hiermit durch Bezugnahme zum Inhalt dieser Beschreibung gemacht. Die Erfindung umfasst auch alle sinnvollen und insbesondere alle erwähnten Kombinationen von unabhängigen und/oder abhängigen Ansprüchen.

Im Folgenden werden auch einzelne Verfahrensschritte näher beschrieben. Die Schritte müssen nicht notwendigerweise in der angegebenen Reihenfolge durchgeführt werden, und das zu schildernde Verfahren kann auch weitere, nicht genannte Schritte aufweisen.

Die vorliegende Erfindung betrifft insbesondere eine Universalhalterung zum Anbringen eines Gegenstandes an einen Haftgrund mit einem Halterelement und einem Adapter, wobei das Halterelement zur Befestigung an dem Gegenstand vorgesehen und geeignet ausgebildet ist, und der Adapter zur Befestigung an dem Haftgrund mit einem Klebemittel vorgesehen und geeignet ausgebildet ist. Derartige Trennungen einer Halterung in ihre Elemente, nämlich ein Halterelement und einen Adapter, sind von Vorteil, insbesondere auch aufgrund deren unterschiedlicher Funktion, wonach die voneinander getrennten Elemente entsprechend funktional optimiert ausgebildet werden können.

Das Halterelement der Universalhalterung ist besonders vorteilhaft als ein für den Adapter geeignetes Gehäuse derart ausgebildet, dass das Halterelement auf den auf den Haftgrund geklebten Adapter aufschiebbar ist. Dies ermöglicht eine besonders einfache Montage der Universalhalterung. Der Adapter ist dabei geeigneter Weise formschlüssig in dem Inneren des Gehäuses beherbergt und fixierbar, sodass das Halterelement besonders sicher an dem Adapter befestigt ist.

Das Gehäuse der Universalhalterung weist hierbei einen Rahmen mit einer Abdeckung und einer seitlichen Öffnung auf, wobei im Inneren des Gehäuses eine erste schienenartige Aufnahme zur Beherbergung des Adapters vorgesehen ist. Hierbei kann von Vorteil sein, dass der Adapter derart ausgebildet ist, dass der auf den Haftgrund geklebte Adapter einen Rand aufweist, der von dem Haftgrund beabstandet ist. Mit dieser Ausbildung des Gehäuses und des Adapters kann das Gehäuse auch mit einem bereits auf dem Gehäuse befestigten Gegenstand besonders einfach auf den Adapter auch werkzeuglos per Hand bestimmungsgemäß aufgeschoben werden.

Der Adapter kann hierbei geeigneter Weise plattenförmig ausgebildet sein und auf seiner dem Haftgrund zugewandten Seite kann eine Ausnehmung zur Aufnahme des Klebemittels vorgesehen sein, die von einem umlaufenden Rand begrenzt ist, und der außerdem besonders vorteilhaft von dem seitlichen Rand des Adapters beabstandet ist und der als Kleberand ausgebildet sein kann. Insbesondere der als Kleberand ausgebildete Rand weist dabei eine besonders vorteilhafte Vielfach-Funktion auf. Der Rand begrenzt nämlich zunächst auf einfache Weise die Ausnehmung zur Aufnahme des Klebemittels. Weiterhin bildet der Rand den Abstand zwischen Haftgrund und dem seitlichen Rand des Adapters. Schließlich lässt sich der Adapter mittels des Kleberands vor Einbringen eines in fließfähiger Form vorliegenden Klebemittels in dessen bestimmungsgemäße Ausnehmung auf einfache Weise vorpositionieren.

Es ist vorteilhaft, dass der Adapter, der geeigneter Weise mittels einer Sintermetallplatte bereitgestellt sein kann, zum Einbringen des Klebemittels in die Ausnehmung eine hierfür geeignete Einführöffnung und außerdem eine Austrittsöffnung für entweichende Luft und überschüssiges Klebemittel aufweisen kann. An Stelle des Adapters, bestehend aus einer Sintermetallplatte, ist es auch denkbar, den Adapter vollständig mit doppelseitigem Klebeband zu befestigen und damit auch andere Materialien zu nutzen. Bei dieser Ausführung ist dabei das Klebemittel mittels des doppelseitigen Klebebands bereitgestellt.

An dem unteren Rand des Rahmens des Gehäuses können sich in das Innere des Rahmens erstreckende Stege vorgesehen sein, die auf einfache Weise die erste schienenartige Aufnahme zur Beherbergung des Adapters in dem Gehäuse bilden. Die Stege können dabei vorteilhaft derart ausgebildet sein, dass sie beim Aufschieben des Halterelements auf den Adapter, insbesondere auch per Hand, unter den von dem Haftgrund beabstandeten Rand des Adapters klemmbar sind. Auf diese Weise ist das Gehäuse besonders sicher auf dem Adapter befestigt.

Die vorstehende erfindungsgemäße Universalhalterung weist zur Befestigung des Gegenstands an ihrem Halterelement wenigstens eine Schraube und wenigstens eine Mutter auf, wobei die Abdeckung des das Halterelement bereitstellenden Gehäuses wenigstens eine schienenartige Ausnehmung für eine Schraube aufweist, innerhalb der die Schraube verschiebbar und seitlich positionierbar ist.

Im Inneren des Gehäuses kann geeigneter Weise eine zweite schienenartige Aufnahme zur Beherbergung einer Mutter vorgesehen sein, innerhalb der eine Mutter wie eine vorstehende Schraube in ihrer schienenartigen Ausnehmung ebenfalls verschiebbar und seitlich positionierbar ist. Als Mutter kann hierbei eine Sechskantmutter und insbesondere vorteilhaft eine Vierkantmutter vorgesehen sein, die sich in eine schienenartige Aufnahme besonders einfach und sicher einbringen, verschieben und positionieren lassen.

Die vorstehende schienenartige Ausnehmung für die Schrauben ist hierbei derart korrespondierend mit der zweiten schienenartigen Aufnahme zur Beherbergung einer Mutter angeordnet und ausgebildet, dass eine geeignet in der schienenartigen Ausnehmung positionierte Schraube von außerhalb des Gehäuses in eine innerhalb des Gehäuses angeordnete und geeignet in der zweiten schienenartigen Aufnahme positionierte Mutter schraubbar ist.

Mit den vorstehenden Maßnahmen wird die Möglichkeit geschaffen, die Universalhalterung mittels entsprechender Verschiebung der Schraube in dem Gehäuse entsprechend an den mittels der Schraube an dem Gehäuse zu befestigendem Gegenstand anzupassen. Die derart ausgebildete Universalhalterung ist demnach besonders vorteilhaft geeignet zur individuell an den Gegenstand optimiert angepassten Befestigung einer Vielzahl unterschiedlich ausgebildeter Gegenstände.

Mittels der vorteilhaft möglichen Verschiebung der Schraube kann auch eine bereits montierte Universalhalterung auf einfache Weise, falls erforderlich, nachjustiert werden.

Die erste und zweite schienenartige Aufnahme zur Beherbergung des Adapters und der Muttern können geeigneter Weise im Wesentlichen in einer Ebene seitlich nebeneinander angeordnet sein, sodass eine besonders flache Universalhalterung mit einem Gehäuse mit flacher Bauhöhe bereitgestellt wird. Die erste und zweite schienenartige Aufnahme können dabei jeweils von ersten Stegen und zweiten Stegen gebildet sein, die sich jeweils an dem unteren Rand des Rahmens an gegenüberliegenden Seiten des Rahmens in das Innere des Rahmens erstrecken, und die jeweils mit ersten und zweiten Stegen korrespondieren, die an einer Trennwand zwischen der ersten und zweiten schienenartigen Aufnahme im Inneren des Gehäuses vorgesehen sind. Es ist klar, dass auch mehr als eine zweite schienenartige Aufnahme zur Beherbergung der Muttern vorgesehen sein können, wobei beispielsweise zwei gegenüberliegende Seiten eines Adapters jeweils benachbart zu Schrauben und Muttern in ihren entsprechenden vorstehend beschriebenen Ausnehmungen und Aufnahmen angeordnet sein können.

Die Abdeckung des Gehäuses kann weiterhin geeigneter Weise einen zentralen sich erhebenden Rücken aufweisen, wobei die schienenartige Ausnehmung zur Aufnahme einer Schraube und die zweite schienenartige Aufnahme zur Beherbergung einer Mutter in dem Rücken ausgebildet sind. Der Rücken kann hierbei einen Hohlraum aufweisen, und die zweite schienenartige Ausnehmung mittels gegenüberliegenden sich in das Innere des Rückens erstreckende Stege bereitgestellt sein. Auf diese Weise sind die Schraube und die Mutter vorteilhaft von der ersten schienenartigen Aufnahme für den Adapter beabstandet.

Die Universalhalterung kann nach einer besonders vorteilhaften Ausführung zwei Schrauben und zwei Muttern und zwei schienenartige Ausnehmungen aufweisen, die mit einer zweiten schienenartigen Aufnahme korrespondieren, wobei die schienenartigen Ausnehmungen aufeinanderfolgend angeordnet sind und zur Aufnahme jeweils einer Schraube vorgesehen sind. Hierdurch ist mittels der in ihren schienenartigen Ausnehmungen verschiebbaren Schrauben vorteilhaft die Möglichkeit geschaffen, den Abstand der beiden Schrauben einzustellen. Die Universalhalterung dieser Ausführung ist daher besonders geeignet zur Befestigung von Gegenständen mit hierfür vorgesehenen zwei Löchern, wobei der Lochabstand der Gegenstände vielfältig variieren kann. Hierbei werden die beiden Löcher eines Gegenstands von zwei entsprechend positionierten Schrauben zur Befestigung des Gegenstands an dem Halterelement von den Schrauben verwendet. Natürlich ist auch klar, dass die Universalhalterung dieser Ausführung auch zur Befestigung eines Gegenstands mit lediglich einem für eine Schraube vorgesehenem Loch verwendet werden kann, wobei entsprechend lediglich eine Schraube und eine Mutter an dem Halterelement verwendet werden.

Die beiden vorstehenden schienenartigen Ausnehmungen können insbesondere vorteilhaft derart ausgelegt sein, dass die in den Ausnehmungen verschiebbaren Schrauben einen Abstand von 8 mm bis 30 mm einnehmen können. Auf diese Weise ist die Universalhalterung für eine Vielzahl unterschiedlicher Gegenstände geeignet.

Die vorstehend beschriebene seitliche Öffnung des Rahmens ist geeigneter Weise zum Aufschieben des Halterelements auf den Adapter und zum Einschieben einer Mutter in die zweite schienenartige Aufnahme vorgesehen, wobei zum zumindest teilweisen Verschließen der seitlichen Öffnung und zur Fixierung des Halterelements auf dem Adapter oder des Adapters in dem Gehäuse ein Verriegelungsclip vorgesehen ist.

Der Verriegelungsclip kann hierfür eine Kontur aufweisen, die mit der Kontur der seitlichen Öffnung und mit dem zu der seitlichen Öffnung benachbarten Inneren des Gehäuses formschlüssig verrastbar korrespondiert. Besonders vorteilhaft kann der Verriegelungsclip dabei einen Betätigungshebel und federnd an dem Verriegelungsclip angeordnete Rastelemente aufweisen, sodass der Verriegelungsclip auf einfache Weise werkzeuglos per Hand betätigbar ausgebildet ist und mit dem Gehäuse zusammenwirkt. Hierbei ist nicht nur eine einfache werkzeuglose Montage des Universaladapters gegeben, sondern auch eine ebenso einfache werkzeuglose Demontage des Halterelements per Hand möglich.

Das Halterelement, das das Gehäuse bildet, kann geeigneter Weise aus Kunststoff z.B. ABS (Acrylnitril-Butadien-Styrol-Copolymer) sein, und der Adapter kann geeigneter Weise eine Sintermetallplatte sein, und das Klebemittel kann wie vorstehend beschrieben ein Klebeband oder wie ebenfalls vorstehend beschrieben ein feuchtigkeitshärtender Klebstoff, bevorzugt SMP Klebstoff (silan-modifiziertes Polymer) sein. Als eine Schraube und eine Mutter kann eine Schraube mit M4 Gewinde und korrespondierender, insbesondere als Vierkantmutter ausgebildete, Mutter vorgesehen sein.

Das Halterelement und der Adapter und das Klebemittel und die Schraube mit der Mutter können dabei derart ausgelegt sein, dass eine dauerhafte Halteleistung von etwa 4kg erzielt wird.

Die Erfindung betrifft demnach außerdem ein vorteilhaftes Set mit einer ersten und zweiten vorstehend beschriebenen Universalhalterung zur Befestigung von länglichen und/oder schweren Gegenständen und/oder Gegenständen, die bei ihrer bestimmungsgemäßen Verwendung auch regelmäßigen Belastungen ausgesetzt sind. Eine Befestigung eines Gegenstands mit zwei Universalhalterungen bewirkt eine entsprechende Verdoppelung der Haltekraft. Mittels eines derartigen Sets aus zwei Universalhalterungen können derartige Gegenstände besonders einfach, insbesondere werkzeuglos per Hand, und außerdem besonders sicher befestigt werden.

Die Erfindung betrifft demnach außerdem ein vorteilhaftes Verfahren zum Anbringen eines Gegenstandes an einen Haftgrund, unter Verwendung einer vorstehend beschriebenen Universalhalterung, bei dem in einem ersten Schritt der mit seinem als Kleberand ausgebildeten Rand auf den Haftgrund vorpositionierte Adapter mittels des Klebemittels auf den Haftgrund geklebt wird. Hierbei wird bei Verwendung eines feuchtigkeitshärtenden Klebstoffs für das Klebemittel und einer Sintermetallplatte für den Adapter, dem Adapter das Klebemittel über seine Einführöffnung zugeführt.

In einem zweiten Schritt des Verfahrens wird der Gegenstand an das Halterelement geschraubt, wobei während des zweiten Schritts das in dem ersten Schritt verwendete Klebemittel zumindest teilweise aushärtet. Besonders vorteilhaft sind hier zwei sich jeweils auf den Adapter und das Halterelement beziehende Verfahrensschritte, nämlich der erste Schritt und der zweite Schritt, gleichzeitig ausführbar, wonach eine besonders schnelle Montage möglich ist.

Nach Aushärten des Klebemittels wird in einem dritten Schritt das Halterelement zusammen mit dem Gegenstand auf den Adapter geschoben und in einem die Montage abschließenden vierten Schritt das Halterelement mittels des Verriegelungsclips auf dem Adapter fixiert. Der dritte und vierte Schritt kann dabei auf besonders einfache Weise werkzeuglos per Hand durchgeführt werden.

Die Universalhalterung ist besonders flexibel einsetzbar und zur Befestigung einer Vielzahl unterschiedlichster Gegenstände geeignet, z.B. zur Befestigung in Bad, Küche oder Werkstattbereich, bspw. zur Befestigung von elektrischen Zahnbürsten, Ablagen, Duschkörben, Leisten (z.B. Magnetleisten) zur Aufbewahrung von Küchengeräten, Werkzeugen und dgl. Weitere Einsatzmöglichkeiten sind dem Fachmann bekannt und werden hiermit zum Gegenstand der Beschreibung gemacht.

Nachdem die Universalhalterung wie vorstehend beschrieben auch als Set besonders für Gegenstände geeignet ist, die bei ihrer bestimmungsgemäßen Verwendung auch regelmäßigen Belastungen ausgesetzt sind, betrifft die Erfindung außerdem insbesondere vorteilhaft die Verwendung der Universalhalterung oder des Sets mit zwei Universalhalterungen oder des vorstehenden Verfahrens zur Befestigung einer Jalousie oder eines Rollos, insbesondere an einem Fenster oder einer Tür. Nachdem Jalousien und Rollos eine längliche Ausdehnung aufweisen und neben ihrem Eigengewicht regelmäßigen Belastungen und auch schweren Belastungen aufgrund unsachgemäßer Handhabung bei ihrer Verwendung ausgesetzt sein können, ist die vorstehende entsprechende Verwendung besonders für Jalousien und Rollos geeignet.

Weitere Einzelheiten und Merkmale ergeben sich aus der nachfolgenden Beschreibung von bevorzugten Ausführungsbeispielen in Verbindung mit den Unteransprüchen. Hierbei können die jeweiligen Merkmale für sich alleine oder zu mehreren in Kombination miteinander verwirklicht sein. Die Möglichkeiten, die Aufgabe zu lösen, sind nicht auf die Ausführungsbeispiele beschränkt. So umfassen beispielsweise Bereichsangaben stets alle - nicht genannten - Zwischenwerte und alle denkbaren Teilintervalle.

Die Ausführungsbeispiele sind in den Figuren schematisch dargestellt. Gleiche Bezugsziffern in den einzelnen Figuren bezeichnen dabei gleiche oder funktionsgleiche bzw. hinsichtlich ihrer Funktionen einander entsprechende Elemente. Verschiedene Ansichten gleicher Elemente könnten unterschiedlich skaliert sein. Der Klarheit und Übersichtlichkeit halber sind in den einzelnen Figuren nicht alle Bezugszeichen enthalten. Im Einzelnen zeigt:
- Fig. 1A: eine schematische Darstellung der Elemente einer Universalhalterung nach einer Ausführung der Erfindung;
- Fig. 1B: die Elemente der Universalhalterung von Fig. 1A zusammengesetzt und aus einer anderen Perspektive;
- Fig. 1C: die Universalhalterung von Fig. 1B aus einer weiteren Perspektive;
- Fig. 2A: eine Draufsicht auf die Universalhalterung von Fig. 1B von oben;
- Fig. 2B: eine Seitenansicht der Universalhalterung von Fig. 2A;
- Fig. 2C: eine weitere Seitenansicht der Universalhalterung von Fig. 2A;
- Fig. 3A: einen Schnitt der Universalhalterung entlang der Linie A-A von Fig. 2A;
- Fig. 3B: einen Schnitt der Universalhalterung entlang der Linie B-B von Fig. 2A;
- Fig. 4A: einen Schnitt der Universalhalterung entlang der Linie C-C von Fig. 2A;
- Fig. 4B: einen Schnitt der Universalhalterung entlang der Linie D-D von Fig. 2A;
- Fig. 5A: eine schematische Darstellung der Elemente einer Universalhalterung nach einer Ausführung der Erfindung aus zwei Perspektiven;
- Fig. 5B: die Elemente der Universalhalterung von Fig. 5A zusammengesetzt und aus einer weiteren Perspektive;
- Fig. 5C: die Universalhalterung von Fig. 5B aus einer weiteren Perspektive;
- Fig. 6A: eine Draufsicht auf die Universalhalterung von Fig. 5B von oben und von unten;
- Fig. 6B: zwei Seitenansichten der Universalhalterung von Fig. 6A;
- Fig. 6C: jeweils einen Schnitt der Universalhalterung durch die Linien A-A und B-B von Fig. 6A;
- Fig. 7: jeweils einen Schnitt der Universalhalterung durch die Linien C-C, D-D, E-E und F-F von Fig. 6A;
- Fig. 8: ein Flussdiagramm der wesentlichen Schritte eines Verfahrens nach einer Ausführung der Erfindung unter Verwendung der Universalhalterung.

Fig. 1A zeigt eine schematische Darstellung der Elemente einer Universalhalterung 1 nach einer Ausführung der Erfindung mit einem Halterelement 2, einem Verriegelungsclip 3, einem Adapter 4 und zwei Schrauben 5.

Das Halterelement 2 ist als Gehäuse 2 zum Aufschieben auf den auf einen Haftgrund geklebten Adapter 4 und zur Beherbergung des Adapters 4 in dem Gehäuse 2 vorgesehen. Hierfür weist das nach unten offene, halbschalenartig ausgebildete Gehäuse 2 einen Rahmen 20 und eine Abdeckung auf, die mit einem zentralen sich erhebenden Rücken 200 versehen ist. Der Rahmen 20 des Gehäuses 2 weist eine seitliche Öffnung 23 auf, über die der Adapter 4 in das Gehäuse 2 schiebbar ist. Für die Schrauben 5 vorgesehene und mit den Schrauben 5 korrespondierende Muttern 50 sind wie der Adapter 4 ebenfalls zur Beherbergung in dem Gehäuse 2 vorgesehen und können wie der Adapter 4 ebenfalls über die seitliche Öffnung 23 in das Gehäuse 2 geschoben werden. Die Muttern 50 sind vorteilhaft als Vierkantmuttern 50 ausgebildet.

Zur Beherbergung des Adapters 4 ist in dem Gehäuse 2 eine erste schienenartige Aufnahme 21 vorgesehen, und zur Beherbergung der Muttern 50 ist in dem Gehäuse 2 eine zweite schienenartige Aufnahme 22 vorgesehen. Die erste und zweite schienenartigen Aufnahmen 21 und 22 werden nachfolgend insbesondere unter Bezugnahme auf Fig. 4A und 4B beschrieben.

Zur Anordnung und Befestigung der beiden Schrauben 5 an dem Gehäuse 2 sind in dem Rücken 200 jeweils eine erste und zweite aufeinanderfolgende längliche schienenartige Ausnehmung 25 vorgesehen. Die schienenartigen Ausnehmungen 25 sind derart ausgebildet und angeordnet, dass die in den Ausnehmungen 25 angeordneten Schrauben 5 sich mit ihrem Gewinde in das Innere des Gehäuses 2 erstrecken, um dort bestimmungsgemäß mit den Muttern 50 verschraubt zu werden. Die Schrauben 5 sind dabei innerhalb der Ausnehmungen 25 seitlich verschiebbar und entsprechend positionierbar, wobei bei dieser Ausführung der Erfindung ein Abstand der Schrauben 5 von 8 mm bis 30 mm einstellbar ist. Es ist klar, dass hierfür auch die mit den Schrauben 5 korrespondierenden Muttern 50 in dem Gehäuse 2 entsprechend verschiebbar und geeignet positionierbar sind. Mittels des auf diese Weise vorteilhaft einstellbaren Abstands der Schrauben 5 ist die Universalhalterung 1 zur Befestigung einer Vielzahl von Gegenständen geeignet, die zu ihrer Befestigung zwei Löcher mit jeweils verschiedenen Abständen aufweisen.

Neben den schienenartigen Ausnehmungen 25 zur Aufnahme und Positionierung der Schrauben 5 sind in der Abdeckung des Rahmens 20 und dem zentralen sich erhebenden Rücken 200 weitere Ausnehmungen 26 und 27 vorgesehen. Die weiteren Ausnehmungen 26 und 27 sind vorteilhaft für eine wünschenswerte Gewichtsreduktion und Materialeinsparung bei dennoch wünschenswerter Steifigkeit und Festigkeit des Gehäuses 2, das geeigneter Weise insbesondere aus Kunststoff mittels Spritzgusses bereitgestellt sein kann, ausgebildet. Die Ausnehmungen 26 gestatten außerdem einen vorteilhaften Einblick auf die in dem Gehäuse 2 angeordneten Muttern 50 und erleichtern somit deren korrekte Positionierung.

Der Adapter 4 ist plattenförmig ausgebildet und weist wie am besten in Fig. 1C dargestellt an seiner dem Haftgrund zugewandten Seite eine Ausnehmung 40 auf, die von einem Rand 41 umgeben ist. Der Rand 41 weist dabei von dem seitlichen Rand des Adapters 4 einen vorbestimmten Abstand auf, der zur Auflage auf die erste schienenartige Aufnahme 21 des Gehäuses 2 vorgesehen ist. Zum Einbringen eines Klebemittels beispielsweise aus einer geeigneten Tube oder Tülle in die Ausnehmung 40 weist der Adapter 4 eine Einführöffnung 42 auf. Darüber hinaus weist der Adapter 4 eine Austrittsöffnung 43 zum Entweichen von Luft und überschüssigem Klebemittel bei dessen Einführen über die Einführöffnung 42 in die Ausnehmung 40 auf.

Fig. 1B zeigt hierzu die Elemente der Universalhalterung 1 von Fig. 1A zusammengesetzt und aus einer anderen Perspektive und Fig. 1C zeigt die Universalhalterung 1 von Fig. 1B aus einer weiteren Perspektive, aus der die dem Haftgrund zugewandte Seite des Gehäuses 2 und des Adapters 4 sichtbar ist.

Bei dem Rand 41 handelt es sich geeigneter Weise um einen Kleberand 41, der mittels einer in den Zeichnungen nicht dargestellten abziehbaren Folie an dem Adapter 4 konserviert sein kann. Mittels des Kleberands 41 kann der Adapter 4 bei dessen Anbringen auf einem Haftgrund vor Einführen des Klebemittels in die Ausnehmung 40 geeignet vorpositioniert werden. Die Dicke des Kleberands 41 korrespondiert mit der ersten schienenartigen Aufnahme 21, die geeigneter Weise an dem dem Haftgrund zugewandten Rand des Rahmens 20 vorgesehen ist und nachfolgend unter Bezugnahme auf insbesondere Fig. 4A und 4B beschrieben wird. Der dem Haftgrund zugewandte Rand des Rahmens 20 weist nämlich gegenüberliegende Stege 21 auf, die die erste schienenartige Aufnahme 21 bilden und die derart ausgebildet sind, dass sie beim Aufschieben des Gehäuses 2 auf den bereits auf dem Haftgrund fixierten Adapter 4 unter den Rand des Adapters 4 klemmbar sind.

Der Verriegelungsclip 3 ist formschlüssig korrespondierend mit der seitlichen Öffnung 23 und dem benachbarten Gehäuse 2 und Rahmen 20 ausgebildet. Der Verriegelungsclip 3 ist hierzu mit dem Gehäuse 2 verrastbar ausgebildet und weist dabei zwei federnd an ihm vorgesehene Rastelemente 31 auf, die mit entsprechenden Ausnehmungen in dem Gehäuse 2 korrespondieren. Mittels des mit dem Gehäuse 2 verrasteten Verriegelungsclips 3 ist der zuvor in dem Gehäuse 2 beherbergte Adapter 4 formschlüssig fixiert. Der Verriegelungsclip 3 weist hierfür einen sich in das Innere des Gehäuses 2 erstreckenden Vorsprung 34 auf, der mit ihm gegenüberliegenden Vorsprüngen 24 an dem Rahmen 20 korrespondiert. Für eine besonders einfache werkzeuglose Betätigung des Verriegelungsclips 3 per Hand weist der Verriegelungsclip 3 ein hebelartiges Betätigungselement 30 auf, das die seitliche Öffnung 23 abdeckt und außerdem geeignet ist, die verrasteten Rastelemente 31 mittels einfachen geeigneten Drucks per Hand auf das Betätigungselement 30 zu entrasten.

Der Verriegelungsclip 3 ist bei dieser Ausführung derart ausgebildet, dass er die Öffnung 23 vorteilhaft vollständig abschließen kann.

Fig. 2A zeigt eine Draufsicht auf die Universalhalterung 1 von Fig. 1B von oben und Fig. 2B und 2C zeigen jeweils eine Seitenansicht der Universalhalterung 1 von Fig. 2A. Der in dem Gehäuse 2 beherbergte Adapter 4 ist in der Draufsicht auf die Universalhalterung durch die Ausnehmungen 27 erkennbar. Außerdem sind die wie vorstehend unter Bezugnahme auf Fig. 1A beschriebenen Muttern 50 vorteilhaft durch die Ausnehmungen 26 sichtbar, wonach deren korrekte Positionierung besonders einfach ist.

Beide Schrauben 5 sind in ihren schienenartigen Ausnehmungen 25 in eine Position gebracht, in der sie jeweils an dem von der seitlichen Öffnung 23 beabstandeten Ende der Ausnehmung 25 angeordnet sind. Es ist klar, dass mit dieser Anordnung der Schrauben 5 ein Abstand der Schrauben 5 bereitgestellt wird, der auch mit einer Vielzahl weiterer Positionierungen der Schrauben 5 bereitgestellt werden kann. Die Anordnung der Schrauben 5 von Fig. 2A und 2B mit einer Schraube 5, benachbart zu dem der seitlichen Öffnung 23 gegenüberliegenden seitlichen Rand des Gehäuses 2, ist für mit dieser Anordnung korrespondierend ausgebildete Gegenstände besonders vorteilhaft, da auch bei einem Lockern der Schrauben kein vertikales Absenken erfolgt.

Fig. 3A zeigt einen Schnitt der Universalhalterung 1 entlang der Linie A-A von Fig. 2A und Fig. 3B zeigt einen Schnitt der Universalhalterung 1 entlang der Linie B-B mit jeweils einer entsprechenden Darstellung des Inneren des Gehäuses 2 mit dem in dem Gehäuse 2 angeordneten Adapter 4 und den in die Muttern 50 geschraubten Schrauben 5.

Während der Schnitt von Fig. 3A durch die Schrauben 5 und die Muttern 50 geht, geht der Schnitt von Fig. 3B durch die seitliche Wand des Rückens 200 und zeigt das Rastelement 31 des Verriegelungsclips 3 in dessen Verriegelungsstellung mit einer Ausnehmung in dem Gehäuse 2 verrastet. Der Adapter 4 ist formschlüssig zwischen dem Vorsprung 34 des Verriegelungsclips 3 und dem innenseitig an dem Rahmen 20 vorgesehenen und dem Vorsprung 34 gegenüberliegenden Vorsprung 24 gehalten und fixiert. Die Schrauben 5 sind vollständig in die Muttern 50 geschraubt und dabei derart ausgelegt, dass sie von der Oberfläche des Adapters 4 beabstandet sind. Die Schrauben 5 sind geeigneter Weise derart ausgebildet, dass sie zwar bei aufgesetztem Gegenstand noch in die Muttern ragen, aber dennoch kurz genug sind, nicht am Adapter anzustoßen und bei Überdrehen Gefahr laufen, das Gehäuse zu beschädigen.

Hierbei ist klar, dass bei einer bestimmungsgemäßen Anwendung des Universaladapters 1 mit durch entsprechende Löcher eines zu befestigenden Gegenstands geführten und dann mit den Muttern 50 verschraubten Schrauben 5, die aus den Muttern 50 ragenden Enden der Schrauben 5 entsprechend weiter von dem Adapter beabstandet sind.

Der Rand 41 des Adapters 4 ragt wie auch bereits in Fig. 2B und 2C dargestellt um einen vorbestimmten Betrag über den unteren Rand des Rahmens 20 des Gehäuses 2, was nachfolgend unter Bezugnahme auf Fig. 4A und 4B beschrieben wird.

Fig. 4A zeigt hierzu einen Schnitt der Universalhalterung entlang der Linie C-C von Fig. 2A, und Fig. 4B zeigt einen Schnitt der Universalhalterung 1 entlang der Linie D-D. Die erste schienenartige Aufnahme 21 wird, wie bereits unter Bezugnahme auf Fig. 1C erwähnt, mittels am unteren Rand des Rahmens 20 vorgesehener gegenüberliegender Stege 21 bereitgestellt, wobei die Stege 21 der montierten Universalhalterung 1 benachbart zu dem Haftgrund angeordnet sind und dabei unter den mit den Stegen 21 korrespondierenden seitlichen Rand des Adapters 4 geklemmt sind. Der seitliche Rand des Adapters 4 ist dabei um einen vorbestimmten Betrag von dem Haftgrund beabstandet, der von dessen Rand 41 vorgegeben ist, und der zur Bereitstellung der Ausnehmung 40 und einer Vorpositionierung des Adapters 4 an dem Haftgrund geeignet ausgebildet ist.

Die von den Stegen 21 gebildete erste schienenartige Aufnahme 21 ist dabei seitlich von dem Rahmen 20 und dessen Vorsprüngen 24 sowie dem Vorsprung 34 des Verriegelungsclips 3 begrenzt und wirkt wie vorstehend beschrieben seitlich jeweils formschlüssig mit dem Adapter 4 zusammen. Dies gilt auch für die Stege 21, auf denen der seitliche Rand des Adapters 4 aufliegt, wobei die dabei unter diesen Rand geklemmten Stege 21 ebenfalls formschlüssig mit dem seitlichen Rand des Adapters 4 zusammenwirken.

Die Höhe H4 der ersten schienenartigen Aufnahme 21 übersteigt dabei vorteilhaft die Dicke D4 des Adapters 4, wodurch das Gehäuse 2 besonders einfach auf den Adapter geschoben werden kann.

Die von den Stegen 22 gebildete zweite schienenartige Aufnahme 22 ist von den gegenüberliegenden seitlichen Wänden des Rückens 200 begrenzt, wobei die seitliche Abmessung der schienenartigen Aufnahme 22 formschlüssig mit den Muttern 50 korrespondiert. Die Muttern 50 liegen dabei auf den einander gegenüberliegenden Stegen 22 und haben in der von den Stegen 22 gebildeten zweiten schienenartigen Aufnahme 22 ein vorbestimmtes Spiel parallel zu den Schrauben 5 und senkrecht zu dem Haftgrund, wonach sich die Muttern 50 in der zweiten schienenartigen Aufnahme 22 vorteilhaft einfach verschieben lassen und vor einem Verklemmen geschützt sind.

Eine vorstehend unter Bezugnahme auf Fig. 1 bis 4 beschriebene Universalhalterung 1 ist mit der übereinander angeordneten ersten 21 und zweiten 22 schienenartigen Aufnahme zur Beherbergung jeweils des Adapters 4 und der Muttern 50 besonders kompakt ausgebildet. Die beschriebene Universalhalterung 1 ist zur Befestigung einer Vielzahl unterschiedlich ausgebildeter Gegenstände geeignet und insbesondere zur Befestigung von Jalousien oder Rollos an einer Tür oder einem Fenster geeignet. Für die Befestigung derartig ausgebildeter Gegenstände, die wie Rollos und Jalousien auch in ihrem Gebrauch einigen Belastungen ausgesetzt sein können, ist insbesondere ein Set von zwei Universalhalterungen von Vorteil.

Fig. 5A zeigt eine schematische Darstellung der Elemente einer Universalhalterung 1 nach einer weiteren Ausführung der Erfindung aus zwei Perspektiven jeweils mit einem Halterelement 2, einem Verriegelungsclip 3, einem Adapter 4, zwei Schrauben 5 und zwei Muttern 50, wobei das Halterelement 2 das Gehäuse 2 der Universalhalterung 1 bildet.

Fig. 5B und 5C zeigen hierzu die Universalhalterung 1 von Fig. 1B jeweils zusammengesetzt aus einer weiteren Perspektive mit einer Draufsicht auf die Abdeckung des Gehäuses 2 in Fig. 5B und dem Inneren des Gehäuses 2 in Fig. 4C.

Die Universalhalterung 1 von Fig. 5A entspricht im Wesentlichen der vorstehend unter Bezugnahme auf Fig. 1 bis 4 beschriebenen Universalhalterung, weshalb diesbezüglich hier auf die vorstehende Beschreibung verwiesen wird.

Anders als die Universalhalterung 1 von Fig. 1 bis 4 ist bei der Universalhalterung 1 von Fig. 5 die erste 21 und zweite 22 schienenartige Aufnahme im Wesentlichen in einer Ebene nebeneinander angeordnet, sodass eine besonders flache Universalhalterung 1 mit einem Gehäuse 2 mit flacher Bauhöhe bereitgestellt wird.

Die erste 21 und zweite 22 schienenartige Aufnahme zur Beherbergung des Adapters 4 und der Muttern 50 wird hierbei jeweils von ersten Stegen 21 und zweiten Stegen 22 gebildet, die sich jeweils an dem unteren Rand des Rahmens 20 an gegenüberliegenden Seiten des Rahmens 20 in das Innere des Rahmens 20 erstrecken, und die jeweils mit ersten 21 und zweiten 22 Stegen korrespondieren, die an einer Trennwand zwischen der ersten 21 und zweiten 22 schienenartigen Aufnahme im Inneren des Gehäuses 2 vorgesehen sind.

Die seitliche Öffnung 23 wird durch die vorstehende Trennwand getrennt, und der Verriegelungsclip 3 ist bei dieser Ausführung beispielhaft derart ausgebildet, dass er die Öffnung 23 nur teilweise verschließt, und den Adapter 4 in der ersten schienenartigen Aufnahme 21 zwischen seinem Vorsprung 34 und Vorsprüngen 24 im Inneren des Gehäuses 2 fixiert.

Die weiteren Merkmale der Ausführung von Fig. 5, wie beispielsweise die Ausnehmungen 26, durch die die Muttern 50 von außerhalb des Gehäuses 2 sichtbar sind, entsprechen der Ausführung von Fig. 1 bis 4, weshalb hier diesbezüglich erneut auf die vorstehende Beschreibung verwiesen wird.

Fig. 6A zeigt hierzu die Universalhalterung 1 von Fig. 5B mit den durch die Ausnehmungen 26 sichtbaren Muttern 50 von oben und von unten, und in Fig. 6B sind zwei Seitenansichten der Universalhalterung 1 dargestellt. Der Adapter 4 ist zwischen den Vorsprüngen 24 und 34 im Inneren des Gehäuses 2 fixiert. Fig. 6C zeigt hierzu jeweils einen Schnitt der Universalhalterung 1 durch die Linien A-A und B-B von Fig. 6A.

Weitere Schnitte durch die Universalhalterung 1 von Fig. 6A entlang der Linien C-C, D-D, E-E und F-F sind in Fig. 7 dargestellt, wobei zu den Merkmalen des Adapters 4 mit seiner Ausnehmung 40, dem Rand 41, der Einführöffnung 42 und der Austrittsöffnung 43 auf die vorstehende Beschreibung der Ausführung von Fig. 1 bis 4 verwiesen wird. Dies gilt auch für das Betätigungselement 30, die Vorsprünge 24 und die Rastelemente 31 des Verriegelungsclips 3. Während in den Schnittdarstellungen von Fig. 7 entlang der Linien C-C, D-D und in dem Teilschnitt entlang der Linie F-F jeweils die Universalhalterung 1 mit dem Gehäuse 2, den Schrauben 5, Muttern 50, dem Adapter 4 und dem Verriegelungsclip 3 dargestellt ist, ist in dem Schnitt entlang der Linie E-E lediglich das Gehäuse 2 mit dem Rahmen 20 dargestellt.

Die Ausführung der Universalhalterung 1 von Fig. 5 bis 7 unterscheidet sich von der Universalhalterung 1 von Fig. 1 bis 4 dadurch, dass die erste 21 und zweite 22 seitliche Aufnahme zur Beherbergung des Adapters 4 und der Muttern 50 seitlich nebeneinander angeordnet und im Wesentlichen in einer Ebene angeordnet sind, sodass eine besonders flache Bauhöhe erzielt wird. Wie am besten den Schnittdarstellungen D-D und E-E entnommen werden kann, ist die erste schienenartige Aufnahme 21 vorteilhaft derart ausgebildet, dass der Adapter 4 von der Abdeckung des Gehäuses 2 beabstandet ist. Weiterhin ist die zweite schienenartige Aufnahme 22 vorteilhaft derart ausgebildet, dass die Muttern 50 benachbart zu der Innenseite der Abdeckung des Gehäuses 2 angeordnet und vom Haftgrund entsprechend beabstandet sind.

Die Ausführung von Fig. 5 bis 7 weist beispielhaft eine zweite schienenartige Aufnahme 22 auf. Es ist klar, dass eine Abwandlung dieser Ausführung auch mehr als eine zweite schienenartige Aufnahme 22 beispielsweise auf jeweils zwei gegenüberliegenden Seiten eines Adapters 4 aufweisen kann.

Die Universalhalterungen 1 der beiden Ausführungen von Fig. 1 bis 7 sind zur Befestigung einer Vielzahl unterschiedlich ausgebildeter Gegenstände geeignet und insbesondere zur Befestigung von Jalousien oder Rollos an einer Tür oder einem Fenster geeignet. Die Verwendung der Universalhalterung 1 der Ausführung von Fig. 1 bis 4 oder der Ausführung von Fig. 5 bis 7 kann hierbei davon abhängig gemacht werden, inwieweit bspw. ästhetische (bspw. möglichst nicht sichtbar) und/oder funktionelle (bspw. geringe Tiefe) Aspekte überwiegen. In ersterem Fall würde ggf. die Nutzung der Universalhalterung 1 von Fig. 1 bis 4 und in letzterem der Universalhalterung 1 von Fig 5 bis 7 bevorzugt werden. Für die Befestigung derartig ausgebildeter Gegenstände, die wie Rollos und Jalousien auch in ihrem Gebrauch einigen Belastungen ausgesetzt sein können, ist ebenfalls insbesondere ein Set von zwei Universalhalterungen 1 der Ausführung von Fig. 1 bis 4 und/oder der Ausführung von Fig. 5 bis 7 von Vorteil.

Fig. 8 zeigt ein Flussdiagramm der wesentlichen Schritte eines Verfahrens zum Anbringen eines Gegenstandes an einen Haftgrund nach einer Ausführung der Erfindung unter Verwendung der Universalhalterung 1 mit den Schritten S1, S2, S3 und S4.

In einem ersten Schritt S1 wird der mit dem Rand 41 auf dem Haftgrund vorpositionierte Adapter 4 mittels des Klebemittels auf den Haftgrund geklebt, wobei der Ausnehmung 40 das Klebemittel über die Einführöffnung 42 zugeführt wird.

In einem zweiten Schritt S2 wird der Gegenstand an das Halterelement 2 geschraubt, wobei während des zweiten Schritts S2 das in Schritt S1 verwendete Klebemittel zumindest teilweise aushärtet. Besonders vorteilhaft sind hier zwei sich jeweils auf den Adapter 4 und das Halterelement 2 beziehende Verfahrensschritte S1 und S2 gleichzeitig ausführbar, wonach eine besonders schnelle Montage möglich ist.

Nach Aushärten des Klebemittels wird in einem dritten Schritt S3 das Halterelement 2 zusammen mit dem Gegenstand auf den Adapter 4 geschoben, und in einem die Montage abschließenden letzten Schritt S4 wird das Halterelement 2 mittels des Verriegelungsclips 3 auf dem Adapter 4 fixiert. Der dritte und vierte Schritt S3 und S4 kann dabei auf besonders einfache Weise werkzeuglos per Hand durchgeführt werden.

Es sind zahlreiche Abwandlungen und Weiterbildungen der beschriebenen Ausführungsbeispiele verwirklichbar.

### Bezugszeichen

- 1: Universalhalterung
- 2: Halterelement, Gehäuse
- 20: Rand, Rahmen
- 200: Rücken
- 21: Steg (erste Schiene, schienenartige Aufnahme)
- 22: Steg (zweite Schiene, schienenartige Aufnahme)
- 23: Öffnung
- 24: Vorsprung
- 25: Ausnehmung
- 26: Ausnehmung
- 27: Ausnehmung

- 3: Verriegelungsclip
- 30: Betätigungselement
- 31: Rastelement
- 34: Vorsprung

- 4: Adapter, Klebeadapter
- 40: Ausnehmung
- 41: Rand, Kleberand
- 42: Öffnung, Einführöffnung
- 43: Öffnung, Austrittsöffnung

- 5: Schraube
- 50: Mutter, Vierkantmutter

- H4: Höhe
- D4: Dicke
- A-A: Linie
- B-B: Linie
- C-C: Linie
- D-D: Linie
- E-E: Linie
- F-F: Linie

- S1, S2,: Schritt
- S3, S4: Schritt

### zitierte Literatur

### zitierte Patentliteratur

DE 20 2018 106 139 U1
EP 1 338 228 B1
DE 20 2009 000 057 U1

## Patentansprüche

1. Universalhalterung (1) zum Anbringen eines Gegenstandes an einen Haftgrund mit einem Halterelement (2) und einem Adapter (4), wobei
das Halterelement (2) zur Befestigung an dem Gegenstand vorgesehen und geeignet ausgebildet ist, und
der Adapter (4) zur Befestigung an dem Haftgrund mit einem Klebemittel vorgesehen und geeignet ausgebildet ist, und
das Halterelement (2) als ein für den Adapter (4) geeignetes Gehäuse (2) derart ausgebildet ist, dass
das Halterelement (2) auf den auf den Haftgrund geklebten Adapter (4) derart aufschiebbar ist, dass der Adapter (4) formschlüssig in dem Inneren des Gehäuses (2) beherbergt und fixierbar ist, sodass das Halterelement (2) an dem Adapter (4) befestigt ist, wobei
das Gehäuse (2) einen Rahmen (20) mit einer Abdeckung und einer seitlichen Öffnung (23) aufweist, und
im Inneren des Gehäuses (2) eine erste schienenartige Aufnahme (21) zur Beherbergung des Adapters (4) vorgesehen ist,
**dadurch gekennzeichnet, dass**
die Universalhalterung (1) zur Befestigung des Gegenstands an dem Halterelement (2) wenigstens eine Schraube (5) und wenigstens eine Mutter (50) aufweist, wobei
die Abdeckung des Gehäuses (2) wenigstens eine schienenartige Ausnehmung (25) für eine Schraube (5) aufweist, innerhalb der die Schraube (5) verschiebbar und seitlich positionierbar ist, und
im Inneren des Gehäuses (2) eine zweite schienenartige Aufnahme (22) zur Beherbergung einer Mutter (50) vorgesehen ist, innerhalb der die Mutter (50) verschiebbar und seitlich positionierbar ist, und wobei
die seitliche Öffnung (23) des Rahmens (20) zum Aufschieben des Halterelements (2) auf den Adapter (4) vorgesehen ist und zum Einschieben einer Mutter (50) in die zweite schienenartige Aufnahme (22) vorgesehen ist.

2. Universalhalterung (1) nach Anspruch 1, **dadurch gekennzeichnet, dass**
der Adapter (4) derart ausgebildet ist, dass der auf den Haftgrund geklebte Adapter (4) einen Rand aufweist, der von dem Haftgrund beabstandet ist.

3. Universalhalterung (1) nach Anspruch 1 oder 2, **dadurch gekennzeichnet, dass**
der Adapter (4) plattenförmig ausgebildet ist und auf seiner dem Haftgrund zugewandten Seite eine Ausnehmung (40) zur Aufnahme des Klebemittels vorgesehen ist, die von einem umlaufenden Rand (41) begrenzt ist, der von dem seitlichen Rand des Adapters (4) beabstandet ist, und der als Kleberand (41) ausgebildet sein kann.

4. Universalhalterung (1) nach Anspruch 1 oder 2, **dadurch gekennzeichnet, dass**
der Adapter (4) plattenförmig ausgebildet ist und auf seiner dem Haftgrund zugewandten Seite ein Klebeband als das Klebemittel vorgesehen ist, wobei das Klebeband von einem umlaufenden Rand (41) begrenzt ist, der von dem seitlichen Rand des Adapters (4) beabstandet ist, und der als Kleberand (41) ausgebildet sein kann.

5. Universalhalterung (1) nach einem der Ansprüche 2 bis 4, **dadurch gekennzeichnet, dass**
an dem unteren Rand des Rahmens (20) sich in das Innere des Rahmens (20) erstreckende Stege (21) vorgesehen sind, wobei
mittels der Stege (21) die erste schienenartige Aufnahme (21) zur Beherbergung des Adapters (4) bereitgestellt wird, und wobei
die Stege (21) derart ausgebildet und angeordnet sind, dass sie beim Aufschieben des Halterelements (2) auf den Adapter (4) unter den von dem Haftgrund beabstandeten Rand des Adapters (4) klemmbar sind.

6. Universalhalterung (1) nach einem der Ansprüche 1 bis 5, **dadurch gekennzeichnet, dass**
die schienenartige Ausnehmung (25) derart korrespondierend mit der zweiten schienenartigen Aufnahme (22) zur Beherbergung einer Mutter (50) angeordnet und ausgebildet ist, dass eine geeignet in der schienenartigen Ausnehmung (25) positionierte Schraube (5) von außerhalb des Gehäuses (2) in eine innerhalb des Gehäuses (2) angeordnete und geeignet in der zweiten schienenartigen Aufnahme (22) positionierte Mutter (50) schraubbar ist.

7. Universalhalterung (1) nach einem der Ansprüche 1 bis 6, **dadurch gekennzeichnet, dass**
die erste (21) und zweite (22) schienenartige Aufnahme im Wesentlichen in einer Ebene seitlich nebeneinander angeordnet sind, sodass eine besonders flache Universalhalterung (1) mit einem flachen Gehäuse (2) bereitgestellt wird, wobei
die erste (21) und zweite (22) schienenartige Aufnahme jeweils von ersten Stegen (21) und zweiten Stegen (22) gebildet ist, die sich jeweils an dem unteren Rand des Rahmens (20) an gegenüberliegenden Seiten des Rahmens (20) in das Innere des Rahmens (20) erstrecken, und die jeweils mit ersten (21) und zweiten (22) Stegen korrespondieren, die an einer Trennwand zwischen der ersten (21) und zweiten (22) schienenartigen Aufnahme im Inneren des Gehäuses (2) vorgesehen sind.

8. Universalhalterung (1) nach einem der Ansprüche 1 bis 6, **dadurch gekennzeichnet, dass**
die erste schienenartige Aufnahme (21) von an dem unteren Rand des Rahmens (20) an gegenüberliegenden Seiten des Rahmens (20) sich in das Innere des Rahmens (20) erstreckenden Stegen (21) gebildet ist, und
die zweite schienenartige Aufnahme (22) über der ersten schienenartigen Aufnahme (21) angeordnet ist, wobei
die Abdeckung des Gehäuses (2) einen zentralen sich erhebenden Rücken (200) aufweist, wobei
die schienenartige Ausnehmung (25) zur Aufnahme und Positionierung der Schrauben (5) und die zweite schienenartige Aufnahme (22) zur Beherbergung einer Mutter (50) in dem Rücken (200) ausgebildet sind, und wobei
der Rücken (200) einen Hohlraum aufweist, und
die zweite schienenartige Aufnahme (22) mittels gegenüberliegenden sich in das Innere des Rückens (200) erstreckenden Stegen (22) bereitgestellt wird, sodass
eine besonders kompakte Universalhalterung (1) mit einem besonders schmalen Gehäuse (2) bereitgestellt wird.

9. Universalhalterung (1) nach einem der Ansprüche 1 bis 8, **dadurch gekennzeichnet, dass**
die Universalhalterung zwei Schrauben (5) und zwei Muttern (50) und zwei schienenartige Ausnehmungen (25) aufweist, wobei die schienenartigen Ausnehmungen (25) aufeinanderfolgend angeordnet sind und zur Aufnahme jeweils einer Schraube (5) vorgesehen sind.

10. Universalhalterung (1) nach Anspruch 9, **dadurch gekennzeichnet, dass**
die beiden schienenartigen Ausnehmungen (25) derart ausgelegt sind, dass die in den Ausnehmungen (25) verschiebbaren Schrauben (5) einen Abstand von 8 mm bis 30 mm einnehmen können.

11. Universalhalterung (1) nach einem der Ansprüche 1 bis 10, **dadurch gekennzeichnet, dass**
ein Verriegelungsclip (3) zum zumindest teilweisen Verschließen der seitlichen Öffnung (23) und zur Fixierung des Halterelements (2) auf dem Adapter (4) oder des Adapters (4) in dem Gehäuse (2) vorgesehen ist.

12. Universalhalterung (1) nach Anspruch 11, **dadurch gekennzeichnet, dass**
der Verriegelungsclip (3) eine Kontur aufweist, die mit einer Kontur der seitlichen Öffnung (23) und dem zu der seitlichen Öffnung (23) benachbarten Inneren des Gehäuses (2) formschlüssig verrastbar korrespondiert, wobei
der Verriegelungsclip (3) ein Betätigungselement (30) und federnd an dem Verriegelungsclip (3) angeordnete Rastelemente (31) aufweist, wobei
der Verriegelungsclip (3) per Hand betätigbar ausgebildet ist und mit dem Gehäuse (2) zusammenwirkt.

13. Universalhalterung (1) nach einem der vorstehenden Ansprüche, **dadurch gekennzeichnet, dass**
das Halterelement (2) aus Kunststoff ist, und
der Adapter (4) eine Sintermetallplatte ist, und
das Klebemittel ein feuchtigkeitshärtender Klebstoff oder ein Klebeband ist, und
als eine Schraube (5) und eine Mutter (50) eine Schraube mit M4 Gewinde vorgesehen ist, und
als eine Mutter (50) eine Vierkantmutter (50) vorgesehen ist, wobei
das Halterelement (2) und der Adapter (4) und das Klebemittel und die Schraube (5) mit der Mutter (50) derart ausgelegt sind, dass eine Halteleistung von etwa 4kg erzielt wird.

14. Set mit einer ersten und zweiten Universalhalterung (1) nach einem der vorstehenden Ansprüche zur Befestigung von länglichen und/oder schweren Gegenständen und/oder Gegenständen, die bei ihrer bestimmungsgemäßen Verwendung auch regelmäßigen Belastungen ausgesetzt sind.

15. Verfahren zum Anbringen eines Gegenstandes an einen Haftgrund unter Verwendung der Universalhalterung (1) nach einem der Ansprüche 1 bis 13 mit den Schritten:
in einem ersten Schritt (S1) wird der Adapter (4) mittels des Klebemittels auf den Haftgrund geklebt;
in einem zweiten Schritt (S2) wird der Gegenstand an das Halterelement (2) geschraubt;
während des zweiten Schritts (S2) härtet das in dem ersten Schritt (S1) verwendete Klebemittel zumindest teilweise aus;
nach Aushärten des Klebemittels wird in einem dritten Schritt (S3) das Halterelement (2) zusammen mit dem Gegenstand auf den Adapter (4) geschoben;
in einem vierten Schritt (S4) wird das Halterelement (2) auf dem Adapter (4) fixiert.

16. Verwendung der Universalhalterung (1) nach einem der Ansprüche 1 bis 13 oder des Sets nach Anspruch 14 oder des Verfahrens nach Anspruch 15 zur Befestigung einer Jalousie oder eines Rollos, insbesondere an einem Fenster oder einer Tür.

## Claims

1. Universal mounting (1) for attaching an object to a prepared surface, having a holder element (2) and an adapter (4), wherein
the holder element (2) is provided and suitably configured for fastening to the object, and
the adapter (4), by way of an adhesive means, is provided and suitably configured for fastening to the prepared surface, and
the holder element (2) as a housing (2) suitable for the adapter (4) is configured in such a manner that the holder element (2) is able to be slid onto the adapter (4) adhesively bonded to the prepared surface in such a manner that the adapter (4) is able to be accommodated and fixed in the interior of the housing (2) in a form-fitting manner so that the holder element (2) is fastened to the adapter (4), wherein
the housing (2) has a frame (20) having a cover and a lateral opening (23), and
a first rail-type receptacle (21) for accommodating the adapter (4) is provided in the interior of the housing (2),
**characterized in that**
the universal mounting (1) for fastening the object to the holder element (2) has at least one screw (5) and at least one nut (50), wherein
the cover of the housing (2) has at least one rail-type clearance (25) for a screw (5), the screw (5) being able to be displaced and laterally positioned within said clearance (25), and
a second rail-type receptacle (22) for accommodating a nut (50) is provided in the interior of the housing (2), the nut (50) being able to be displaced and laterally positioned within said receptacle (22),
and wherein
the lateral opening (23) of the frame (20) is provided for sliding the holder element (2) onto the adapter (4) and provided for sliding a nut (50) into the second rail-type receptacle (22).

2. Universal mounting (1) according to Claim 1, **characterized in that**
the adapter (4) is configured in such a manner that the adapter (4) adhesively bonded to the prepared surface has a periphery that is spaced apart from the prepared surface.

3. Universal mounting (1) according to Claim 1 or 2, **characterized in that**
the adapter (4) is configured in the shape of a plate and on the side thereof that faces the prepared surface has a clearance (40) which for receiving the adhesive means is delimited by an encircling periphery (41) that is spaced apart from the lateral periphery of the adapter (4) and can be configured as an adhesive periphery (41).

4. Universal mounting (1) according to Claim 1 or 2, **characterized in that**
the adapter (4) is configured in the shape of a plate and on the side thereof that faces the prepared surface an adhesive tape is provided as the adhesive means, wherein the adhesive tape is delimited by an encircling periphery (41) that is spaced apart from the lateral periphery of the adapter (4) and can be configured as an adhesive periphery (41).

5. Universal mounting (1) according to one of Claims 2 to 4, **characterized in that**
webs (21) extending into the interior of the frame (20) are provided on the lower periphery of the frame (20), wherein
the first rail-type receptacle (21) for accommodating the adapter (4) is provided by means of the webs (21), and wherein
the webs (21) are configured and disposed in such a manner that, when sliding the holder element (2) onto the adapter (4), said webs (21) are able to be clamped below the periphery of the adapter (4) that is spaced apart from the prepared surface.

6. Universal mounting (1) according to one of Claims 1 to 5, **characterized in that**
the rail-type clearance (25) is disposed and configured so as to correspond to the second rail-type receptacle (22) for accommodating a nut (50) in such a manner that a screw (5), suitably positioned in the rail-type clearance (25), is able to be screwed from outside the housing (2) into a nut (50) which is disposed within the housing (2) and suitably positioned in the second rail-type receptacle (22).

7. Universal mounting (1) according to one of Claims 1 to 6, **characterized in that**
the first (21) and the second (22) rail-type receptacle are disposed substantially so as to be laterally beside one another in a plane, such that a particularly flat universal mounting (1) having a flat housing (2) is provided, wherein
the first (21) and the second (22) rail-type receptacle are in each case formed by first webs (21) and second webs (22) which, on the lower periphery of the frame (20) on opposite sides of the frame (20), extend in each case into the interior of the frame (20) and correspond in each case to the first (21) and the second (22) webs that are provided on a partition between the first (21) and the second (22) rail-type receptacle in the interior of the housing (2).

8. Universal mounting (1) according to one of Claims 1 to 6, **characterized in that**
the first rail-type receptacle (21) is formed by webs (21) that, on the lower periphery of the frame (20) on opposite sides of the frame (20), extend into the interior of the frame (20), and
the second rail-type receptacle (22) is disposed above the first rail-type receptacle (21), wherein the cover of the housing (2) has a central raised back (200), wherein
the rail-type clearance (25) for receiving and positioning the screws (5) and the second rail-type receptacle (22) for accommodating a nut (50) are configured in the back (200), and wherein
the back (200) has a cavity, and
the second rail-type receptacle (22) is provided by means of mutually opposite webs (22) that extend into the interior of the back (200), such that a particularly compact universal mounting (1) having a particularly narrow housing (2) is provided.

9. Universal mounting (1) according to one of Claims 1 to 8, **characterized in that**
the universal mounting has two screws (5) and two nuts (50) and two rail-type clearances (25), wherein the rail-type clearances (25) are disposed in succession and provided for receiving in each case one screw (5).

10. Universal mounting (1) according to Claim 9, **characterized in that**
the two rail-type clearances (25) are conceived in such a manner that the screws (5) displaceable in the clearances (25) can assume a spacing of 8 mm to 30 mm.

11. Universal mounting (1) according to one of Claims 1 to 10, **characterized in that**
a locking clip (3) for at least partially closing the lateral opening (23) and for fixing the holder element (2) on the adapter (4), or the adapter (4) in the housing (2), is provided.

12. Universal mounting (1) according to Claim 11, **characterized in that**
the locking clip (3) has a contour that in a form-fitting and latchable manner corresponds to a contour of the lateral opening (23) and to the interior of the housing (2) adjacent to the lateral opening (23), wherein
the locking clip (3) has an activating element (30) and latching elements (31) that are resiliently disposed on the locking clip (3), wherein
the locking clip (3) is configured so as to be activatable by hand and interacts with the housing (2) .

13. Universal mounting (1) according to one of the preceding claims, **characterized in that**
the holder element (2) is of a plastics material, and
the adapter (4) is a sintered metal plate, and
the adhesive means is a moisture-curing adhesive or an adhesive tape, and
as a screw (5) and a nut (50), a screw with an M4 thread is provided, and
as a nut (50), a square nut (50) is provided, wherein the holder element (2) and the adapter (4) and the adhesive means and the screw (5) having the nut (50) are conceived in such a manner that a holding power of approximately 4 kg is achieved.

14. Set having a first and a second universal mounting (1) according to one of the preceding claims, for fastening elongate and/or heavy objects and/or objects which in the intended use thereof are also subjected to regular loads.

15. Method for attaching an object to a prepared surface while using the universal mounting (1) according to one of Claims 1 to 13, comprising the following steps:
in a first step (S1), the adapter (4) by means of the adhesive means is adhesively bonded to the prepared surface;
in a second step (S2), the object is screwed to the holder element (2);
during the second step (S2), the adhesive means used in the first step (S1) cures at least partially;
upon curing of the adhesive means, in a third step (S3), the holder element (2) conjointly with the object is slid onto the adapter (4);
in a fourth step (S4), the holder element (2) is fixed on the adapter (4).

16. Use of the universal mounting (1) according to one of Claims 1 to 13, or of the set according to Claim 14, or of the method according to Claim 15, for fastening a Venetian blind or a roller blind to a window or a door, in particular.

## Revendications

1. Support universel (1) pour mettre en place un objet sur une base adhésive, comprenant un élément de retenue (2) et un adaptateur (4),
l'élément de retenue (2) étant prévu et réalisé de manière appropriée pour être fixé à l'objet, et l'adaptateur (4) étant prévu et réalisé de manière appropriée pour être fixé à la base adhésive avec un agent adhésif, et
l'élément de retenue (2) étant réalisé sous la forme d'un boîtier (2) approprié pour l'adaptateur (4) de telle sorte que
l'élément de retenue (2) peut être glissé sur l'adaptateur (4) collé sur la base adhésive de telle sorte que l'adaptateur (4) est logé et peut être fixé par accouplement de forme à l'intérieur du boîtier (2), de telle sorte que l'élément de retenue (2) est fixé à l'adaptateur (4),
le boîtier (2) présentant un cadre (20) avec un couvercle et une ouverture latérale (23), et
un premier logement en forme de rail (21) étant prévu à l'intérieur du boîtier (2) pour loger l'adaptateur (4), **caractérisé en ce que**
le support universel (1) présente au moins une vis (5) et au moins un écrou (50), pour fixer l'objet à l'élément de retenue (2),
le couvercle du boîtier (2) présentant au moins un évidement en forme de rail (25) pour une vis (5), à l'intérieur duquel la vis (5) peut être déplacée et positionnée latéralement, et
à l'intérieur du boîtier (2), un deuxième logement en forme de rail (22) étant prévu pour loger un écrou (50), à l'intérieur duquel l'écrou (50) peut être déplacé et positionné latéralement, et
l'ouverture latérale (23) du cadre (20) étant prévue pour faire glisser l'élément de retenue (2) sur l'adaptateur (4) et étant prévue pour insérer un écrou (50) dans le deuxième logement en forme de rail (22).

2. Support universel (1) selon la revendication 1, **caractérisé en ce que**
l'adaptateur (4) est réalisé de telle sorte que l'adaptateur (4) collé sur la base adhésive présente un bord qui est espacé de la base adhésive.

3. Support universel (1) selon la revendication 1 ou 2, **caractérisé en ce que**
l'adaptateur (4) est réalisé sous forme de plaque et, sur son côté tourné vers la base adhésive, un évidement (40) est prévu pour recevoir l'agent adhésif, qui est délimité par un bord périphérique (41) qui est espacé du bord latéral de l'adaptateur (4) et qui peut être réalisé sous forme de bord adhésif (41).

4. Support universel (1) selon la revendication 1 ou 2, **caractérisé en ce que**
l'adaptateur (4) est réalisé sous forme de plaque et, sur son côté tourné vers la base adhésive, une bande adhésive est prévue en tant qu'agent adhésif, la bande adhésive étant délimitée par un bord périphérique (41) qui est espacé du bord latéral de l'adaptateur (4) et qui peut être réalisé sous forme de bord adhésif (41).

5. Support universel (1) selon l'une quelconque des revendications 2 à 4, **caractérisé en ce que**
des entretoises (21) s'étendant à l'intérieur du cadre (20) sont prévues sur le bord inférieur du cadre (20), le premier logement en forme de rail (21) pour loger l'adaptateur (4) étant fourni au moyen des entretoises (21), et
les entretoises (21) étant réalisés et agencées de telle sorte que, lors du glissement de l'élément de retenue (2) sur l'adaptateur (4), elles peuvent être bloquées sous le bord de l'adaptateur (4) espacé de la base adhésive.

6. Support universel (1) selon l'une quelconque des revendications 1 à 5, **caractérisé en ce que** l'évidement en forme de rail (25) est agencé et réalisé en correspondance avec le deuxième logement en forme de rail (22) pour loger un écrou (50) de telle sorte qu'une vis (5) positionnée de manière appropriée dans l'évidement en forme de rail (25) peut être vissée depuis l'extérieur du boîtier (2) dans un écrou (50) agencé à l'intérieur du boîtier (2) et positionné de manière appropriée dans le deuxième logement en forme de rail (22) .

7. Support universel (1) selon l'une quelconque des revendications 1 à 6, **caractérisé en ce que**
le premier (21) et le deuxième (22) logement en forme de rail sont agencés latéralement l'un à côté de l'autre essentiellement dans un plan, de telle sorte qu'un support universel particulièrement plat (1) avec un boîtier plat (2) est fourni,
le premier (21) et le deuxième (22) logement en forme de rail étant formés respectivement par des premières entretoises (21) et des deuxièmes entretoises (22), qui s'étendent respectivement sur le bord inférieur du cadre (20) sur des côtés opposés du cadre (20) à l'intérieur du cadre (20), et qui correspondent respectivement aux premières (21) et deuxièmes (22) entretoises qui sont prévues sur une paroi de séparation entre le premier (21) et le deuxième (22) logement en forme de rail à l'intérieur du boîtier (2).

8. Support universel (1) selon l'une quelconque des revendications 1 à 6, **caractérisé en ce que**
le premier logement en forme de rail (21) est formé par des entretoises (21) s'étendant à l'intérieur du cadre (20) sur le bord inférieur du cadre (20) sur des côtés opposés du cadre (20), et
le deuxième logement en forme de rail (22) est agencé au-dessus du premier logement en forme de rail (21),
le couvercle du boîtier (2) présentant un dos central qui se dresse (200),
l'évidement en forme de rail (25) pour loger et positionner les vis (5) et le deuxième logement en forme de rail (22) pour loger un écrou (50) étant réalisés dans le dos (200), et
le dos (200) présentant une cavité, et
le deuxième logement en forme de rail (22) étant fourni au moyen d'entretoises opposées (22) qui s'étendent à l'intérieur du dos (200), de telle sorte qu'un support universel particulièrement compact (1) avec un boîtier particulièrement étroit (2) est fourni.

9. Support universel (1) selon l'une quelconque des revendications 1 à 8, **caractérisé en ce que**
le support universel présente deux vis (5) et deux écrous (50) et deux évidements en forme de rail (25), les évidements en forme de rail (25) étant agencés l'un après l'autre et étant prévus pour recevoir chacun une vis (5).

10. Support universel (1) selon la revendication 9, **caractérisé en ce que**
les deux évidements en forme de rail (25) sont conçus de telle sorte que les vis (5) pouvant être déplacées dans les évidements (25) peuvent occuper une distance de 8 mm à 30 mm.

11. Support universel (1) selon l'une quelconque des revendications 1 à 10, **caractérisé en ce que**
un clip de verrouillage (3) est prévu pour fermer au moins partiellement l'ouverture latérale (23) et pour fixer l'élément de retenue (2) sur l'adaptateur (4) ou l'adaptateur (4) dans le boîtier (2).

12. Support universel (1) selon la revendication 11, **caractérisé en ce que**
le clip de verrouillage (3) présente un contour qui correspond à un contour de l'ouverture latérale (23) et à l'intérieur du boîtier (2) voisin de l'ouverture latérale (23) de manière à pouvoir être verrouillé par accouplement de forme,
le clip de verrouillage (3) présentant un élément d'actionnement (30) et des éléments d'encliquetage (31) agencés de manière élastique sur le clip de verrouillage (3),
le clip de verrouillage (3) étant réalisé pour pouvoir être actionné manuellement et coopérant avec le boîtier (2) .

13. Support universel (1) selon l'une quelconque des revendications précédentes, **caractérisé en ce que**
l'élément de retenue (2) est en matière plastique, et
l'adaptateur (4) est une plaque de métal fritté, et
l'agent adhésif est une colle durcissant à l'humidité ou une bande adhésive, et
une vis à filetage M4 est prévue en tant que vis (5) et écrou (50), et
un écrou à quatre côtés (50) est prévu en tant qu'écrou (50),
l'élément de retenue (2) et l'adaptateur (4) et l'agent adhésif et la vis (5) avec l'écrou (50) étant conçus de telle sorte qu'une capacité de retenue d'environ 4 kg est obtenue.

14. Ensemble comprenant un premier et un deuxième support universel (1) selon l'une quelconque des revendications précédentes pour fixer des objets oblongs et/ou lourds et/ou des objets qui sont également soumis à des charges régulières lors de leur utilisation prévue.

15. Procédé pour mettre en place un objet sur une base adhésive en utilisant le support universel (1) selon l'une quelconque des revendications 1 à 13, comprenant les étapes suivantes :
dans une première étape (S1), l'adaptateur (4) est collé sur la base adhésive au moyen de l'agent adhésif ;
dans une deuxième étape (S2), l'objet est vissé sur l'élément de retenue (2) ;
pendant la deuxième étape (S2), l'agent adhésif utilisé dans la première étape (S1) durcit au moins partiellement ;
après le durcissement de l'agent adhésif, dans une troisième étape (S3), l'élément de retenue (2) est glissé conjointement avec l'objet sur l'adaptateur (4) ;
dans une quatrième étape (S4), l'élément de retenue (2) est fixé sur l'adaptateur (4).

16. Utilisation du support universel (1) selon l'une quelconque des revendications 1 à 13 ou de l'ensemble selon la revendication 14 ou du procédé selon la revendication 15 pour fixer une persienne ou une store, notamment sur une fenêtre ou une porte.
